# DEMANDE DE BREVET EUROPEEN

(11) **EP 3 771 668 A2**
(43) Date de publication de la demande: **03.02.2021**
(21) Numéro de dépôt: 20187980.6
(22) Date de dépôt: 27.07.2020
(51) Int. Cl.: B65H 3/22, B65B 43/16, B65B 43/26, B65B 21/18, B65B 21/02, B65B 35/40, B65D 5/36, B65D 5/48, B65D 5/49, B65D 5/497, B65B 21/24

(54) **INSTALLATION ET CONTENANT POUR LE CONDITIONNEMENT DE RECIPIENTS**

(30) Priorité: 30.07.2019 FR 1908673
(71) Demandeur: S.A.R.L. FL@CD, 51130 Blancs-Coteaux (FR)
(72) Inventeur: LEFEBVRE, Frédéric, 51130 BLANCS-COTEAUX (FR)
(74) Mandataire: Hugues, Catherine

(57) **Abrégé**

L'invention concerne une installation (1) pour le conditionnement de récipients (2) dans des contenants, comportant un module de déploiement (4) de contenants (3) acheminés pliés et maintenus sous forme de pile (30) à l'intérieur d'un rack d'alimentation (5), ainsi qu'un module de remplissage (6) des contenants (3) déployés, le module de déploiement (4) comportant des moyens de préhension d'un contenant (3) plié, et des moyens de déplacement en translation horizontale desdits moyens de préhension, le long d'un axe X s'étendant parallèlement, au-dessus d'un plan (7) de convoyage des contenants (3) déployés, le déplacement en translation horizontale s'effectuant entre une position dans laquelle lesdits moyens de préhension surplombent ledit rack d'alimentation (5) et une position dans laquelle ils surplombent une zone de dépôt (71) d'un contenant (3) que comporte ledit plan de convoyage (7). Elle est caractérisée en ce que le module de remplissage comporte au moins un socle (60) présentant au moins une surface de réception (64) d'un récipient (2), ledit socle (60) étant relié au bâti (10) de manière d'une part à s'étendre entre un tapis de convoyage (13) destiné à l'acheminement des récipients (2) et le plan de convoyage (7, 7A) destiné à l'acheminement des contenants (3, 3A) déployés, et d'autre part à être disposé en face de la zone de dépôt d'un contenant déployé que comporte le plan de convoyage (7, 7A).

## Description

La présente invention concerne une installation pour le conditionnement de récipients, tels que par exemple des bouteilles, dans des contenants tels que notamment des cartons d'emballage, l'installation comportant un bâti supportant un module de déploiement de contenants acheminés pliés et maintenus sous forme de pile à l'intérieur d'un rack d'alimentation délimité par un cadre, ainsi qu'au moins un module de remplissage des contenants déployés, le module de déploiement comportant des moyens de préhension d'un contenant plié, et des moyens de déplacement en translation horizontale desdits moyens de préhension, le long d'un axe X s'étendant au-dessus d'un plan de convoyage des contenants déployés, parallèlement à l'axe de celui-ci, à une hauteur h égale ou supérieure à la profondeur p d'un contenant déployé, le déplacement en translation horizontale s'effectuant entre une position dans laquelle lesdits moyens de préhension surplombent ledit rack d'alimentation et une position dans laquelle ils surplombent une zone de dépôt d'un contenant déployé du plan de convoyage.

L'invention concerne par ailleurs un contenant destiné à être utilisé pour conditionner des récipients lors de la mise en œuvre d'une telle installation.

A l'heure actuelle, différentes solutions sont d'ores et déjà employées pour emballer de manière automatisée des récipients de natures diverses dans des contenants adaptés.

Ainsi, on connaît par exemple un dispositif et un procédé spécifiquement étudiés pour emballer un plus grand nombre de bouteilles de champagne dans un emballage palettisable de dimensions standards fixes, décrit dans la publication WO 2011 01 0055.

Une machine permettant de pousser des bouteilles, couchées en position horizontale, à l'intérieur d'étuis individuels est par ailleurs décrite dans le document FR 2 753 434.

La publication FR 1 537 976 est quant à elle consacrée à une installation pour emballer des objets dans des caisses en carton acheminées pliées, puis déployées au moyen d'un système comportant des ventouses et un contrepoids.

Le but de la présente invention est de proposer une solution alternative à celles connues, permettant par rapport à ces dernières de minimiser le nombre de moyens nécessités pour accomplir un conditionnement automatisé de récipients dans des contenants, et de simplifier la structure de ces moyens. Dans le même esprit, un but additionnel visé par la présente invention est de prévoir une structure permettant de limiter la consommation en énergie de l'installation, notamment en évitant le recours aux ventouses, pinces, ou autres moyens pour élever, orienter ou faire descendre des récipients en direction des contenants.

En somme, l'objectif de l'invention est de fournir une installation pour l'emballage mécanisé de récipients, dont l'encombrement ainsi que les coûts de fabrication et de maintenance sont réduits au minimum.

Développer une solution dont le niveau sonore est réduit au minimum, grâce à une structure simplifiée dans laquelle le nombre d'éléments structurels susceptibles d'être bruyants est limitée est également un objectif du présent demandeur, en vue d'améliorer les conditions de travail des opérateurs.

Par ailleurs, un autre objectif de l'invention est de proposer une installation compacte, conçue de manière à permettre son éventuelle intégration dans des chaînes de production classiques, dites « fin de ligne », entre les machines d'étiquetage d'une part, et les systèmes de fermage d'emballage et éventuels robots de palettisation des emballages d'autre part. En somme, les développements entrepris dans le cadre de l'invention ont également visé à fournir une installation intégrant dans un seul et même bâti, l'ensemble des moyens techniques permettant de procéder à un conditionnement entièrement automatisé de récipients dans un contenant, depuis la mise en forme de celui-ci, en passant par son remplissage, jusqu'à sa fermeture.

L'invention a pour but additionnel de procurer un contenant conformé pour recevoir en toute sécurité des récipients disposés horizontalement sur un seul plan, ce contenant étant spécifiquement étudié pour permettre une mise en forme mécanisée rapide, au travers de moyens simples et conduisant à un résultat d'allure irréprochable.

A cet effet, la présente invention a pour objet une installation du genre indiqué en préambule, caractérisée en ce que le module de remplissage comporte au moins un socle présentant au moins une surface de réception d'un récipient, ledit socle étant relié au bâti de manière d'une part à s'étendre entre un tapis de convoyage destiné à l'acheminement des récipients et le plan de convoyage destiné à l'acheminement des contenants déployés, et d'autre part à être disposé en face de la zone de dépôt d'un contenant déployé que comporte le plan de convoyage.

Conformément à une caractéristique de l'installation selon l'invention, les moyens de préhension du module de déploiement comportent au moins une patte en forme de « L », tandis que les moyens de déplacement en translation horizontale comportent un chariot monté coulissant au moyen d'un actionneur linéaire sur le bâti.

Une caractéristique supplémentaire de l'installation selon l'invention est définie par le fait que le rack d'alimentation comporte des moyens de déplacement en translation verticale d'un élément support d'une pile de contenants pliés, que comporte ledit rack d'alimentation.

Dans le cadre d'une variante de réalisation préférentielle, les moyens de préhension comportent au moins une patte en forme de « L », présentant une branche d'allure verticale prolongée par une branche d'allure horizontale, destinée à coopérer avec au moins une fente que comportent lesdits contenants, et en ce que ladite patte est elle-même montée mobile en translation horizontale sur ledit chariot, par rapport au cadre du rack d'alimentation, entre une position inactive et une position active correspondant respectivement à une position dans laquelle, lorsque le chariot est placé au-dessus du rack d'alimentation, la branche horizontale de la patte est centrée sur l'axe d'une fente d'un contenant destiné à être placé sur la pile et une position dans laquelle sa branche horizontale est décalée par rapport à l'axe de cette même fente.

Il convient de noter que la patte peut être montée mobile en translation sur ledit chariot le long d'un axe pouvant, selon le cas, être perpendiculaire ou parallèle à l'axe X.

Conformément à une variante de réalisation envisageable, la zone de dépôt du plan de convoyage est définie par la face supérieure d'un plateau monté pivotant sur ledit bâti, autour d'un axe A perpendiculaire à l'axe X, en aval du rack d'alimentation, entre une position de réception des contenants déployés et une position d'évacuation des contenants remplis.

Dans ce cas, le plateau est préférentiellement conçu apte à pivoter d'un angle de 90°, dans un sens horaire ou antihoraire pour passer d'une de ses positions à l'autre.

Selon une autre caractéristique, le plateau comporte au moins un taquet s'étendant perpendiculairement à l'axe X, sur sa face supérieure, de manière à se situer dans l'axe médian du plan de convoyage lorsque le plateau est placé dans sa position de réception des contenants déployés.

Il a par ailleurs été prévu que le module de remplissage comporte des premiers moyens de transfert d'un récipient depuis le tapis de convoyage vers la surface de réception du socle, des moyens de basculement du module de remplissage entre une position dans laquelle la surface de réception du socle s'étend dans un plan perpendiculaire au tapis de convoyage et au plan de convoyage et une position dans laquelle la surface de réception du socle s'étend dans le plan du tapis de convoyage et du plan de convoyage, ainsi que des seconds moyens de transfert du récipient depuis la surface de réception du socle vers un contenant déployé disposé sur la zone de dépôt du plan de convoyage.

Conformément à une variante de réalisation, les premiers moyens de transfert comportent au moins un bras monté en rotation sur ledit module le long du socle entre une position inactive dans laquelle il s'étend dans un plan d'allure perpendiculaire à la surface de réception et une position active dans laquelle il s'étend dans un plan d'allure parallèle à la surface de réception vis-à-vis de cette dernière, ledit bras étant conformé pour pouvoir épouser une portion d'un récipient lorsqu'il est placé dans sa position active.

Une solution alternative a en outre été proposée, dans laquelle les premiers moyens de transfert comportent un bras en « L », présentant une branche s'étendant parallèlement au tapis de convoyage, et monté en translation horizontale par rapport au socle le long d'un axe perpendiculaire au tapis de convoyage entre une position inactive dans laquelle la branche est située le long d'un bord externe du tapis de convoyage et une position active dans laquelle la branche est située le long d'un bord interne du tapis de convoyage, à proximité du socle.

Dans ce cas, le socle peut avantageusement présenter plusieurs surfaces de réception délimitées par des cales.

Une autre caractéristique de l'installation selon l'invention est encore définie par le fait que les seconds moyens de transfert peuvent être définis par deux tores s'étendant dans des plans parallèles, tendus chacun sur deux poulies montées en rotation sur le module de remplissage, lesdits tores formant la surface de réception du socle.

D'autre part, il est également prévu que le module de remplissage comporte des moyens conçus aptes à maintenir ouvert un contenant déployé, disposé sur le tapis de convoyage, ces moyens pouvant par exemple consister en une tige d'axe parallèle à la surface de réception du socle, s'étendant dans le prolongement d'une face du socle orientée en direction du plan de convoyage des contenants lorsque la surface de réception du socle s'étend dans le plan du tapis de convoyage et du plan de convoyage, la tige étant conçue apte, le cas échéant, à adopter une position inactive dans laquelle elle est escamotée dans le volume occupé par le module de remplissage et une position active dans laquelle elle émerge de ce même volume.

Avantageusement, le module de remplissage peut en outre être équipé de moyens conçus aptes à parachever l'insertion du récipient dans un contenant.

Une autre caractéristique de l'installation selon l'invention est définie par le fait qu'elle comporte un module de fermeture des contenants, abrités par ledit bâti, et comportant des moyens de fermeture automatique des contenants, solidaires du plan de convoyage.

De manière avantageuse, les moyens de fermeture automatique comportent préférentiellement des moyens pour amener automatiquement des rabats que comportent les contenants vers une position fermée desdits contenants et des moyens pour appliquer automatiquement sur lesdits contenants des moyens de maintien des rabats dans la position fermée des contenants.

L'invention a également pour objet un contenant destiné à être mis en œuvre pour conditionner au moins un récipient au moyen de l'installation telle que décrite ci-dessus, comportant deux parois opposées latérales reliées chacune par une ligne de pliure à une paroi supérieure et à une paroi inférieure, des rabats supérieur, inférieur et latéraux respectivement reliés par des lignes de pliure aux extrémités avant et arrière des parois latérales, supérieure et inférieure, caractérisé en ce qu'il comporte des moyens permettant sa saisie par les moyens de préhension du dispositif de déploiement de l'installation.

Conformément à une variante de réalisation envisageable, le contenant selon l'invention comporte au moins une fente conçue apte à permettre l'insertion de la patte en « L » du moyen de préhension du dispositif de déploiement de l'installation.

La fente peut être avantageusement formée sur un rabat supérieur à proximité d'une des lignes de pliure reliant la paroi supérieure au rabat supérieur.

Le contenant selon l'invention est encore caractérisé en ce qu'il comporte des moyens de calage d'au moins deux récipients, obtenus à partir d'un flan de matière présentant des moyens permettant sa saisie par les moyens de préhension du dispositif de déploiement de l'installation et comportant des découpes et des lignes de pliure délimitant des portions conçues aptes à se placer les unes par rapport aux autres sous l'effet de leur gravité.

Dans le cadre de l'invention, il peut être prévu qu'une première portion du flan de matière est reliée à la face interne de la paroi supérieure du contenant et/ou qu'une seconde portion du flan de matière est reliée à la face interne de la paroi inférieure du contenant.

L'invention sera mieux comprise, et d'autres caractéristiques et avantages de l'invention apparaîtront à la lumière de la description qui suit en relation avec les figures annexées dans lesquelles :

La figure 1 est une vue d'ensemble d'une variante de réalisation de l'installation selon l'invention, appliquée au conditionnement de bouteilles dans des caisses en carton, dans laquelle le chariot mobile est déplacé en translation par un actionneur linéaire centré sur sa trajectoire,

La figure 2 représente l'installation de la figure 1 vue sous un autre angle, au cours d'une autre étape du processus de conditionnement des bouteilles, et dans laquelle le chariot mobile est déplacé en translation par un actionneur linéaire s'étendant de manière décalée par rapport à sa trajectoire,

La figure 3 montre de manière agrandie les moyens de préhension du module de déploiement de l'installation de la figure 1,

La figure 4 illustre une vue agrandie du module de remplissage que comporte l'installation de la figure 1,

Les figures 5A-5E illustrent les différentes étapes de la mise en œuvre de ce même module de remplissage,

Les figures 6A-6C illustrent les différentes étapes de mise en forme d'une variante de réalisation du contenant selon l'invention,

Les figures 7A et 7B illustrent une variante de réalisation un élément de calage que comporte le contenant de la figure 6, respectivement avant et après sa mise en forme,

La figure 8 représente le contenant de la figure 6 dépourvu de ses rabats pour des raisons de clarté du dessin et comportant l'élément de calage de la figure 7 visible en transparence,

La figure 9 illustre une vue d'ensemble d'une autre variante de réalisation de l'installation selon l'invention,

Les figures 10A et 10B est une vue simplifiée des étapes de déploiement d'un contenant au moyen du module de déploiement que comporte l'installation de la figure 9,

Les figures 11A-11E illustrent de manière schématique les différentes étapes de la mise en œuvre du module de remplissage que comporte l'installation de la figure 9, et

Les figures 12A-12C illustrent de manière schématique différentes étapes de la mise en œuvre du module de fermeture que comporte l'installation de la figure 9.

Dans les variantes de réalisation illustrées aux figures, l'installation 1, 1A selon l'invention est mise en œuvre pour conditionner des bouteilles 2 dans des caisses 3, 3A en carton. Bien entendu, elle pourrait également être appliquée au conditionnement de récipients de forme différente, tels que des flacons, des pots, etc.

Elle comporte de manière classique un bâti 10 supportant un module de déploiement 4, 4A des caisses 3, 3A acheminées pliées respectivement de la manière illustrée aux figures 6A et 10A. Tel qu'illustré aux figures 1 et 2, les caisses 3 sont maintenues sous forme de pile 30, 30A à l'intérieur d'un rack d'alimentation 5, délimité par un cadre 50, et équipé de moyens de déplacement en translation verticale d'un élément support 51 de la pile 30, 30A, entre un plan P sur lequel repose l'installation 1 et le dispositif de déploiement 4, 4A. Ceci permet d'alimenter ce dernier au fur et à mesure du prélèvement de caisses 3, 3A pliées, la pile 30, 30A étant progressivement déplacée de manière à se rapprocher des moyens de préhension et par conséquent à s'éloigner du plan P.

Il convient de noter que dans les exemples illustrés, les caisses en carton 3, 3A présentent une forme parallélépipédique classique, dans laquelle elles comportent deux parois opposées latérales 31 reliées chacune par une ligne de pliure 32 à une paroi supérieure 33 et à une paroi inférieure 34, ainsi que deux rabats supérieurs 35, deux rabats inférieurs 36 et quatre rabats latéraux 37 respectivement reliés par des lignes de pliure 38 aux extrémités avant et arrière des parois latérales 31, supérieure 33 et inférieure 34.

En somme, une telle conformation permet de disposer des bouteilles 2 dans les caisses 3, 3A de manière telle que l'axe de symétrie des bouteilles 2 est parallèle aux parois inférieure 34, et supérieure 33.

Dans les variantes de réalisation illustrées, l'installation 1, 1A et la caisse 3, 3A sont par ailleurs étudiées de manière telle que les bouteilles 2 sont introduites dans chaque caisse 3, 3A de manière telle que leur axe de symétrie s'étend également parallèlement aux parois latérales 31 de la caisse 3, 3A.

A ce propos, dans les variantes de réalisation illustrées, le bâti 10 de l'installation 1, 1A abrite également deux modules de remplissage 6, 6A, destinés à réaliser l'opération d'insertion des bouteilles 2 dans les caisses 3, 3A lorsque ces dernières sont déployées.

Plus précisément, les deux modules de remplissage 6, 6A sont disposés de part et d'autre (cf. figures 1 et 2 illustrant la première variante de réalisation) d'un plan de convoyage central 7, 7A présentant une zone de dépôt 71 sur laquelle les caisses 3, 3A sont disposées après leur déploiement. Chaque module de remplissage 6, 6A permet ici d'introduire simultanément trois bouteilles 2 par une des faces opposées avant et arrière d'une caisse 3, 3A, de sorte que six bouteilles 2 peuvent être conditionnées en une seule et même opération. Bien entendu, les caisses 3, 3A sont dimensionnées de manière à pouvoir accueillir ces six bouteilles 2.

En particulier, dans l'exemple illustré, les caisses 3, 3A sont conformées pour accueillir six bouteilles 2 disposées tête-bêche les unes par rapport aux autres, et séparées les unes des autres par des moyens de calage 8, qui seront décrits plus en détails ci-dessous.

Dans l'installation 1, le module de déploiement 4 et les caisses 3 sont spécifiquement étudiés pour permettre un déploiement de ces dernières sous l'effet de leur gravité.

A cet effet, en référence aux figures 6A-6C, les caisses 3 comportent deux séries de trois fentes 39 s'étendant sur chaque rabat supérieur 35, au voisinage de chaque ligne de pliure 38.

Le module de déploiement 4 comporte quant à lui des moyens de préhension d'une caisse 3 pliée, conçus aptes à coopérer avec les fentes 39, et des moyens de déplacement en translation horizontale de ces moyens de préhension, le long d'un axe X s'étendant au-dessus du plan de convoyage 7 (qui comporte la zone de dépôt 71 des caisses 3 déployées), à une hauteur h égale ou supérieure à la profondeur p d'une caisse 3 déployée, étant précisé que la profondeur p correspond à la distance comprise entre ses parois supérieure 33 et inférieure 34 (cf. fig. 6C).

Plus précisément, dans cette variante de réalisation, les moyens de préhension comportent six pattes 9 en forme de « L », présentant une branche d'allure verticale prolongée par une branche d'allure horizontale 90, destinées chacune à coopérer avec une fente 39 de la caisse 3.

En fait, les pattes 9 sont solidaires d'un chariot 11 monté coulissant le long de l'axe X sur un actionneur linéaire 12 dont est pourvu le bâti 10, entre une position dans laquelle il s'étend au-dessus du rack d'alimentation 5 et une position dans laquelle il surplombe la zone de dépôt 71 du plan de convoyage 7. Il convient de noter que selon le cas, l'actionneur linéaire 12 peut être centré au-dessus du plan de convoyage 7, (cf. fig. 1) ou s'étendre le long d'un des côtés du bâti 10 (cf. fig. 2 ou fig. 3).

Dans cette variante de réalisation, le chariot 11 porte deux séries de trois pattes 9 s'étendant de part et d'autre de l'axe X, avec leurs branches horizontales 90 pointant en direction de l'axe X. En d'autres termes, les branches horizontales 90 d'une série de trois pattes 9 pointent en direction des branches horizontales 90 de l'autre série de trois pattes 9.

Par ailleurs, les pattes 9 sont réparties sur le chariot mobile 11 de manière telle que lorsque le chariot mobile 11 est situé au-dessus du rack d'alimentation 5, juste avant le démarrage du processus de déploiement d'une caisse 3, la branche horizontale 90 de chaque patte 9 est placée au-dessus d'une fente 39, dans l'axe de cette dernière, et peut donc y être introduite.

De plus, les pattes 9 sont montées mobile en translation horizontale sur le chariot 11, le long d'un axe Y, perpendiculaire à l'axe X, entre une position inactive, correspondant à celle évoquée ci-dessus, dans laquelle lorsque le chariot 11 est placé au-dessus du rack d'alimentation 5, la branche horizontale 90 de chaque patte 9 est centrée sur l'axe d'une fente 39 d'une caisse 3 pliée placée sur la pile 30, et une position active dans laquelle la branche horizontale 90 de chaque patte 9 est décalée par rapport à l'axe des fentes 39, et la paroi supérieure 33 de la caisse 3 repose sur la branche horizontale 90. En d'autres termes, les deux séries de pattes 9 peuvent se déplacer sur le chariot 11 de manière à se rapprocher l'une de l'autre et permettre à la paroi supérieure 33 d'une caisse 3 de reposer sur leurs branches horizontales 90 ou s'éloigner l'une de l'autre et permettre auxdites branches 90 de s'insérer ou de s'extraire des fentes 39.

En pratique, lors de la mise en route de l'installation 1, le chariot mobile 11 est situé au-dessus du rack d'alimentation 5. Une pile 30 de caisses 3 pliées est disposée dans l'élément support 51 du rack d'alimentation 5 et hissée, si nécessaire, à une hauteur telle que les branches horizontales 90 des pattes 9 des moyens de préhension sont à même de s'introduire dans les fentes 39 de la caisse 3 du haut de la pile 30.

Lorsque tel est le cas, le dispositif de déploiement 4 est actionné.

Les branches horizontales 90 des pattes 9 pénètrent alors dans les fentes 39, puis les pattes 9 d'une première série se rapprochent de celles de l'autre série, permettant à la paroi supérieure 33 de la caisse 3 considérée de reposer sur les branches horizontales 90.

L'élément support 51 supportant la pile 30 dans le rack d'alimentation 5 subit alors un léger déplacement en direction du plan P, ce qui permet d'éloigner la pile 30 de la caisse 3 qui vient d'être saisie par les pattes 9.

Le chariot mobile 11 s'écarte ensuite du rack d'alimentation 5, entraînant la caisse 3 soutenue par les pattes 9 dans son déplacement, et provoquant alors le déploiement de la caisse 3 sous l'effet de la gravité.

Le chariot mobile 11 poursuit sa course jusqu'à parvenir au-dessus du plan de convoyage 7. Si nécessaire, il dépasse la zone de remplissage et effectue un va-et-vient dans une direction puis dans l'autre le long de l'axe X au-dessus de la zone de dépôt 71 du plan de convoyage 7, afin de permettre un aboutissement complet du déploiement de la caisse 3.

Puis, cette dernière est déposée, à hauteur des modules de remplissage 6, sur la zone de dépôt 71 du plan de convoyage 7, avantageusement définie, dans les variantes de réalisation illustrées de l'installation 1, 1A, par la face supérieure d'un plateau 101 monté pivotant sur le bâti 10 autour d'un axe A perpendiculaire à l'axe X, en aval du rack d'alimentation 5, entre une position de réception des contenants 3, 3A déployés et une position d'évacuation des contenants 3, 3A remplis. En fait, dans les variantes de réalisation illustrées, le plateau est conçu apte à pivoter d'un angle de 90° pour passer d'une de ses positions à l'autre, comme il sera décrit plus en détails ci-après.

Il est précisé que l'installation 1A (cf. figures 9, 10A, 10B) se différencie de l'installation 1 notamment par le fait que les moyens de préhension du module de déploiement 4A ne comportent qu'une unique patte 9A en forme de « L » reliée à un chariot 11A monté coulissant sur le bâti 10. Par ailleurs, en référence aux figures 10A et 10B, le plateau 101 comporte ici un taquet 72 solidaire de sa face supérieure 73, et s'étendant perpendiculairement à l'axe X, dans l'axe médian du plan de convoyage 7A, lorsque le plateau 101 est placé dans sa position de réception des contenants 3A déployés.

Ainsi, dans cette variante de réalisation, le déploiement d'un contenant 3A positionné au sommet d'une pile 30 de contenants pliés positionnée dans le rack d'alimentation 5, s'effectue non pas par gravité mais par simple translation du contenant 3A depuis la pile 30 vers la zone de dépôt 71 du plan de convoyage 7A. En fait, chaque contenant 3A est disposé sur la pile 30 de manière telle que ses lignes de pliure 31 sont orientées perpendiculairement à l'axe X. Lors du lancement du module de déploiement 4A, la patte 9A se situe comme illustré à la figure 10A, au-dessus du rack d'alimentation 5, de manière telle que la pile 30 de contenants 3A est disposée entre la patte 9A et le taquet 72, et à proximité d'une ligne de pliure 31. Par ailleurs, le taquet 72 est lui-même séparé du rack d'alimentation 5 par la zone de dépôt 71 du plan de convoyage 7A. Ainsi, lorsque le chariot 11A est déplacé en translation le long du bâti 10 depuis le rack d'alimentation 5 en direction de la zone de dépôt 71, la patte 9A prend appui sur la ligne de pliure 31 du contenant 3A encore plié et l'entraîne avec elle dans son déplacement jusqu'à ce que la ligne de pliure 31 opposée soit placée en butée contre le taquet 72. A ce stade, le contenant 3A se redresse en se déployant (cf. figure 10B). Il est à noter que dans cette variante de réalisation de l'installation 1A, le plan de convoyage 7 est aligné avec le dessus de la pile 30 de contenants 3A, tandis que dans la variante de réalisation décrite précédemment, le plan de convoyage 7 est nécessairement situé en contrebas du plan contenant le dessus de la pile 30. Par ailleurs, le module de déploiement 4A que comporte l'installation 1Apermet la mise en œuvre de contenants 3A dépourvus de fente.

Il est par ailleurs précisé que chaque contenant 3, 3A comporte des moyens de calage des bouteilles 2, avantageusement obtenus par déploiement d'un flan 8 de carton, inséré dans la caisse 3, 3A, soit sous l'effet de la gravité, soit sous l'effet du déplacement par translation du contenant 3A.

Tel qu'illustré aux figures 7A, 7B et 8, le flan de carton 8 présente des zones 83 permettant sa saisie par les pattes 9 du dispositif de déploiement 4 de l'installation 1. Plus précisément, le flan 8 comporte des bords 83, destinés à être positionnés le long des lignes de pliure 38 d'une caisse 3, lorsque le flan 8 est inséré dans cette dernière, et sous lesquels les branches horizontales 90 des pattes 9 des moyens de préhension peuvent venir se placer lorsqu'elles sont introduites dans les fentes 39 d'une caisse 3. Ainsi, les pattes 9 sont à même de supporter conjointement une caisse 3 et un flan de calage 8 préalablement insérée dans cette dernière, rendant facultative toute éventuelle solidarisation du flan 8 à la caisse 3. En ce qui concerne les contenants 3A, les flans 8 qu'ils comportent sont au contraire solidarisés à leur face interne par plusieurs points de colle, de sorte qu'ils se déploient conjointement au contenant 3A, en fin de course de la patte 9A.

Chaque flan 8 comporte par ailleurs des découpes 80 et des lignes de pliure 81 délimitant des portions 82, conçues aptes à se placer convenablement les unes par rapport aux autres lors du déploiement d'une caisse 3, 3A, et à délimiter entre elles des logements 84 pour les bouteilles 2.

Les flans 8 sont insérés dans les caisses 3, 3A pliées avant leur stockage sous forme de pile 30 dans le rack d'alimentation 5. Toutefois, un flan 8 peut également être inséré dans une caisse 3, 3A déjà déployée. Chaque flan 8 est conçu apte à s'étendre entre les parois supérieure 33 et inférieure 34 d'une caisse 3, 3A et présente une surface équivalente à celle de ces dernières.

Comme indiqué ci-dessus, selon le cas, le flan 8 peut être disposé librement entre les parois 33, 34 ou rendu solidaire de la face interne de la paroi supérieure 33 et/ou de la face interne de la paroi inférieure 34.

A cet effet, en référence à la figure 7B, il peut par exemple être prévu qu'une portion 82A est solidaire de la face interne de la paroi supérieure 33 et une portion 82B est solidaire de la face interne de la paroi inférieure 34 d'une caisse 3. Il est à noter que la présence de ces portions 82A, 82B permet un parfait positionnement des moyens de calage, représentés par les portions 82, dans une caisse 3, 3A après le déploiement de l'ensemble formé par une caisse 3, 3A et un flan de calage 8.

Au fur et à mesure du dépôt de l'ensemble formé par une caisse 3, 3A et un flan de calage 8, déployé, sur la zone de dépôt 71, c'est-à-dire la face supérieure 73 du plateau 101 du plan de convoyage 7, 7A, les modules de remplissage 6, 6A procèdent à l'introduction de bouteilles 2 dans les logements 84 délimités par les portions 82 des moyens de calage 8.

Conformément à l'invention, dans les variantes de réalisation illustrées, le module de remplissage 6, 6A comporte trois socles 60 reliés au bâti 10 de l'installation 1, 1A de manière d'une part à s'étendre entre un tapis de convoyage 13 destiné à l'acheminement des récipients 2 et le plan de convoyage 7, 7A destiné à l'acheminement des contenants 3, 3A déployés, et d'autre part à être disposé en face de la zone de dépôt 71 d'un contenant 3, 3A déployé que comporte le plan de convoyage 7, 7A. Les socles 60 présentent chacun deux tores 61, s'étendant dans des plans parallèles, et tendus chacun sur deux poulies 62 montées en rotation sur le module de remplissage 6, 6A. Chaque paire de tores 61 forme ainsi une surface de réception 64 pour une bouteille 2 (cf. fig. 4, 5A-5E, 11A-11E).

Par ailleurs, dans le module de remplissage 6 de l'installation 1, chaque module 6 est équipé de trois bras 63, montés pivotant le long de chaque socle 60, entre une position inactive dans laquelle ils s'étendent dans un plan d'allure perpendiculaire à la surface de réception 64 formée par les tores 61 et une position active dans laquelle ils s'étendent dans un plan d'allure parallèle à la surface de réception 64, en face de cette dernière. Plus précisément, le pivotement des bras 63 est actionné au moyen d'un vérin 67 auquel elles sont reliées par des biellettes 66.

Les bras 63 permettent de transférer chaque bouteille 2 du tapis de convoyage 13 vers la surface de réception 64 d'un socle 60. Par ailleurs, chaque bras 63 est conformé pour pouvoir épouser la base d'une bouteille 2 lorsqu'il est placé dans sa position active, et contribue ainsi au parfait blocage en position d'une bouteille 2 sur un socle 60 pendant sa manipulation par le module de remplissage 6.

D'autre part, dans le module de remplissage 6A de l'installation 1A, les socles 60 sont pourvus de cales 88 délimitant les surfaces de réception 64. En outre, les bouteilles 2 sont transférées depuis le tapis de convoyage 13 vers les socles 60 au moyen d'un bras 63A en « L » présentant une branche 85 s'étendant parallèlement au tapis de convoyage 13 et monté en translation horizontale sur les socles 60 le long d'un axe Z perpendiculaire au tapis de convoyage 13 entre une position inactive dans laquelle la branche 85 est située le long d'un bord externe 86 du tapis de convoyage 13 et une position active dans laquelle la branche 85 est située le long d'un bord interne 87 du tapis de convoyage 13, à proximité des socles 60 (cf. figures 11B, 11C).

Par ailleurs, chaque module de remplissage 6, 6A est équipé de moyens de basculement entre une position dans laquelle la surface de réception 64 des socles 60 s'étend dans un plan perpendiculaire au plan de convoyage 7 et au tapis de convoyage 13 et une position dans laquelle la surface de réception 64 des socles 60 s'étend dans le plan du tapis de convoyage 13 et de la face supérieure 73 du plateau 101 du plan de convoyage 7, 7A.

En pratique, lorsqu'une caisse 3, 3A déployée, pourvue de ses moyens de calage 8 également déployés, arrive au niveau du module de remplissage 6, 6A, trois bouteilles 2 sont insérées par un côté de la caisse 3, 3A par un premier module de remplissage 6, 6A et simultanément trois autres bouteilles 2 sont insérées par l'autre côté de la caisse 3, 3A par le second module de remplissage 6, 6A.

Au début du processus de remplissage d'une caisse 3, 3A, les deux modules 6, 6A sont dans la position dans laquelle les surfaces de réception 64 des socles 60 s'étendent dans le plan du tapis 13 et de la zone de dépôt 71.

Les trois bouteilles 2 sont acheminées à hauteur de chaque module 6, 6A par le tapis de convoyage 13, de manière telle qu'elles se situent chacune en face d'une surface de réception 64.

Les modules 6, 6A basculent alors vers leur position dans laquelle les surfaces de réception 64 des socles 60 s'étendent dans un plan perpendiculaire au tapis de convoyage 13 et à la zone de dépôt 71, c'est-à-dire parallèle à l'axe de symétrie des bouteilles 2 posées verticalement sur le plan de convoyage 13.

A ce stade, les bras 63 du moule de remplissage 6 sont placés dans leur position inactive, à proximité de la base des bouteilles 2, perpendiculairement aux surfaces de réception 64, le long de chaque socle 60.

Un pivotement des bras 63 vers leur position active entraîne ensuite chaque bouteille 2 vers la surface de réception 64 qui lui fait face, et la maintient bloquée contre celle-ci.

En ce qui concerne le module de remplissage 6A, à ce stade le bras en « L » 63A est également placé dans sa position inactive, sa branche 85 s'étendant le long du bord externe 86 du tapis de convoyage 13. Un déplacement en translation horizontale du bras 63A le long de l'axe Z permet d'entraîner sa branche 85 en direction des socles 60. Les bouteilles 2 sont entraînées dans la même direction lorsque la branche 85 arrive à leur contact et poursuit sa course jusqu'aux socles 60. Les bouteilles 2 sont alors maintenues contre leurs surfaces de réception 64 respectives au moyen du bras en « L » 63A.

Un nouveau basculement des modules 6, 6A permet ensuite de repositionner les surfaces de réception 64 dans le plan du tapis de convoyage 13, et de la zone de dépôt 71, directement en face de cette dernière, entraînant les bouteilles 2 vers une position dans laquelle leur axe de symétrie s'étend horizontalement. Une telle rotation des modules 6, 6A autour de leur centre de gravité permet d'éviter toute manipulation des bouteilles 2 par un opérateur, notamment pour les soulever et les reposer, et permet par conséquent de limiter considérablement toute fatigue intempestive.

Une rotation des tores 61, entraînés par les poulies 62, provoque ensuite le transfert des bouteilles 2 depuis les surfaces de réception 64 vers une caisse 3, 3A déployée, disposée sur la zone de dépôt 71 du plan de convoyage 7, 7A.

A ce stade, une tige 14, d'axe parallèle à la surface de réception 64 de chaque socle 60 (cf. fig. 5A et 5C) et s'étendant, dans sa position active (fig. 5C, 11C), dans le prolongement d'une face 65 du socle 60 orientée en direction du plan de convoyage 7, 7A lorsque la surface de réception 64 est placée dans le plan de celui-ci, permet de faciliter l'insertion des bouteilles 2 dans une caisse 3, 3A en prenant appui sur un rabat inférieur 36, évitant que ce dernier ne se positionne sur la trajectoire des bouteilles 2.

Il convient de noter que chaque module 6, 6A comporte en outre une barre 68, solidaire des tores 61, s'étendant transversalement à ces derniers au niveau d'une extrémité 69 de chaque socle 60 s'étendant en face du tapis de convoyage 13 lorsque la surface de réception 64 est placée dans le plan de celui-ci (cf. fig. 4). Ainsi, lorsque les bouteilles 2 sont maintenues contre chaque surface de réception 64, leur base 20 est en butée contre un bord 70 de la barre 68. Lors du mouvement de rotation des tores 61, cette dernière est déplacée en translation en direction du plan de convoyage 7, 7A sur lequel repose une caisse 3, 3A. Elle est conformée de manière telle qu'à la fin du mouvement de rotation des tores 61 son bord 70 s'étend légèrement hors des surfaces de réception 64, à proximité du plan de convoyage 7, 7A. Une telle structure permet avantageusement de parfaire le conditionnement des bouteilles 2 dans la caisse 3, 3A toujours en butée contre le bord 70 en les poussant dans le volume interne de ladite caisse 3, 3A.

Selon une autre alternative, la barre 68 se déplace librement en translation le long de chaque surface de réception 64 et permet à la fois de déplacer les bouteilles 2 en translation le long de cette dernière en direction d'une caisse 3, 3A et de procéder à leur insertion complète dans celle-ci. Dans ce cas, les tores 61 tournent librement et font simplement office de surface de réception 64 pour les bouteilles 2.

Il convient encore de noter que l'installation 1Acomporte avantageusement un module 100 de fermeture des contenants 3A, également abrité par le bâti 10, et comportant des moyens de fermeture automatique des contenants 3A, solidaires du plan de convoyage 7A.

Conformément à une variante de réalisation envisageable, les moyens de fermeture automatique peuvent comporter des moyens pour amener automatiquement les rabats 36 que comportent les contenants 3A vers une position fermée desdits contenants 3A et des moyens pour appliquer automatiquement sur lesdits contenants 3A des moyens de maintien, tel que par exemple un morceau d'un rouleau de bande adhésive 102, des rabats 35, 36, 37 dans la position fermée des contenants 3A.

En référence aux figures 12A-12C, les moyens de fermeture automatique comportent deux paires de crochets pivotants 103, définis ici par des tronçons de profilés plats en forme de « C », montés de manière symétrique de part et d'autre de l'axe médian du plan de convoyage 7A le long de bords opposés du plateau pivotant 101, et destinés à la fermeture des rabats latéraux 37. Ils comportent également deux doigts pivotants 108 destinés à la fermeture des rabats inférieurs 36, solidaires eux aussi du plateau rotatif 101, et montés de manière symétrique le long de bords opposés de ce dernier.

Les moyens de fermeture automatique comportent également deux courroies d'extraction 104 s'étendant parallèlement à l'axe X, au-dessus du plan de convoyage 7A, et pourvues chacune sur leur face inférieure de deux plots 105 espacés entre eux d'une distance f supérieure à la largeur i (qui correspond à la distance comprise entre les lignes de pliure 38) d'un contenant 3A. Les courroies 104 sont destinées à la fermeture des rabats supérieurs 37.

En fait, les crochets pivotants 103 sont montés en rotation sur le plateau rotatif 101, autour d'un axe horizontal 109 perpendiculaire à l'axe X, entre une position active (cf. fig. 12B) et une position inactive (cf. figures 12A et 12C). Plus précisément, dans leur position inactive illustrée à la figure 12A, ils sont disposés dans un plan à la fois perpendiculaire au plan de convoyage 7A et parallèle à l'axe X, en contrebas du plateau 10, leurs petites branches 107 pointant dans des directions opposées. Dans leur position active illustrée à la figure 12B, ils ont pivoté d'un demi-tour, et sont toujours disposés dans un plan à la fois perpendiculaire au plan de convoyage 7A, et parallèle à l'axe X. Mais, cette fois-ci, ils se situent en face de la face supérieure 73 du plateau rotatif 101, les petites branches 107 des crochets 103 d'une même paire pointant les unes vers les autres. Il en va de même pour les doigts 108, mobiles en rotation d'un demi-tour autour d'un axe horizontal 110, perpendiculaire à l'axe X, entre une position inactive dans laquelle ils s'étendant en dessous du plan défini par le plateau rotatif 101 (figures 12A, 12C) et une position active (figure 12B) dans laquelle ils s'étendent au-dessus du plan défini par le plateau rotatif 101.

D'autre part, les courroies d'extraction 104 sont mobiles en translation verticale entre une position haute inactive et une position basse active. Dans leur position inactive (cf. figures 12A et 12B) elles sont situées à une hauteur du plan de convoyage 7A telle que les plots 105 se trouvent éloignés de la face supérieure 73 du plateau rotatif 101 d'une distance j0 supérieure à la profondeur p d'un contenant 3A déployé. Par ailleurs, dans leur position active (cf. fig. 12C), elles sont situées à une hauteur du plan de convoyage 7A telle que les plots 105 se trouvent éloignés de la face supérieure 73 du plateau rotatif 101 d'une distance j1 inférieure à la profondeur p d'un contenant 3A déployé.

Ainsi, lorsque le contenant 3A est rempli de six bouteilles 2, les deux paires de crochets 103 et les deux doigts 108 pivotent depuis leur position inactive illustrée en figure 12A vers leur position active illustrée en figure 12B. Lors de leur déplacement, les crochets 103 et les doigts 108 prennent appui respectivement sur les rabats latéraux 37 les rabats inférieurs 36 qui sont alors progressivement rabattus vers la position de fermeture du contenant 3A. Un découpage à 45° des rabats 36, 37 permet à ces derniers de s'imbriquer les uns dans les autres et de demeurer dans la position fermée atteinte.

A ce stade, le plateau 101 pivote d'un quart de tour, par exemple, dans le sens horaire, ce qui permet de placer les rabats supérieurs 35 du contenant 3A perpendiculairement aux courroies d'extraction 104. Celles-ci se déplacent ensuite vers leur position basse active. Au cours de leur déplacement, les plots 105 prennent appui sur les rabats supérieurs 35 du contenant 3A et les entraînent vers leur position de fermeture complète du contenant 3A (cf. fig. 12C). Au début de la fermeture des rabats supérieurs 35 par les plots de la courroie d'extraction 104, les crochets 103 et les doigts 108 retournent dans leur position inactive en contrebas du plateau rotatif 101.

Le plateau 101 ayant pivoté d'un quart de tour, le taquet 72 est maintenant situé parallèlement à l'axe X. Ainsi, il n'entrave pas le déplacement du contenant 3A fermé entre le plateau 101 et une zone de fermeture 76 du plan de convoyage 7A, au moyen des courroies d'extraction 104, restées en position basse et entraînées dans un mouvement de rotation autour de galets tendeurs 105.

Une ou plusieurs bandes d'adhésif sont alors appliquées sur le contenant 3A afin de maintenir les rabats solidement fermés.

Puis, les courroies d'extraction 104 remontent dans leur position inactive.

En parallèle, le plateau 101 pivote à nouveau d'un quart de tour, en sens inverse, par conséquent anti-horaire dans l'exemple décrit, afin de se retrouver dans la position dans laquelle le taquet 72 s'étend perpendiculairement à l'axe X, permettant à un nouveau cycle de déploiement, remplissage et fermeture d'un contenant 3A de démarrer.

## Revendications

1. Installation (1, 1A) pour le conditionnement de récipients (2) dans des contenants tels que des cartons (3) d'emballage, comportant un bâti (10) supportant un module de déploiement (4, 4A) de contenants (3, 3A) acheminés pliés et maintenus sous forme de pile (30) à l'intérieur d'un rack d'alimentation (5) délimité par un cadre (50), ainsi qu'au moins un module de remplissage (6, 6A) des contenants (3, 3A) déployés, le module de déploiement (4, 4A) comportant des moyens de préhension d'un contenant (3, 3A) plié, et des moyens de déplacement en translation horizontale desdits moyens de préhension, le long d'un axe X s'étendant au-dessus d'un plan (7, 7A) de convoyage des contenants (3, 3A) déployés, parallèlement à l'axe de celui-ci, à une hauteur h égale ou supérieure à la profondeur p d'un contenant (3, 3A) déployé, le déplacement en translation horizontale s'effectuant entre une position dans laquelle lesdits moyens de préhension surplombent ledit rack d'alimentation (5) et une position dans laquelle ils surplombent une zone de dépôt (71) d'un contenant déployé que comporte le plan de convoyage (7, 7A), **caractérisée en ce que** le module de remplissage comporte au moins un socle (60) présentant au moins une surface de réception (64) d'un récipient (2), ledit socle (60) étant relié au bâti (10) de manière d'une part à s'étendre entre un tapis de convoyage (13) destiné à l'acheminement des récipients (2) et le plan de convoyage (7, 7A) destiné à l'acheminement des contenants (3, 3A) déployés, et d'autre part à être disposé en face de la zone de dépôt d'un contenant déployé que comporte le plan de convoyage (7, 7A).

2. Installation (1, 1A) selon la revendication 1, **caractérisée en ce que** les moyens de préhension du module de déploiement (4, 4A) comportent au moins une patte (9, 9A) en forme de « L », tandis que les moyens de déplacement en translation horizontale comportent un chariot (11, 11A) monté coulissant au moyen d'un actionneur linéaire (12) sur le bâti (10).

3. Installation (1, 1A) selon l'une quelconque des revendications 1 ou 2, **caractérisée en ce que** le rack d'alimentation (5) comporte des moyens de déplacement en translation verticale d'un élément support (51) d'une pile (30) de contenants (3, 3A) pliés que comporte ledit rack (5).

4. Installation (1) selon l'une quelconque des revendications 2 ou 3, **caractérisée en ce que** la patte (9) présente une branche d'allure verticale prolongée par une branche (90) d'allure horizontale, destinée à coopérer avec au moins une fente (39) que comportent lesdits contenants (3) et **en ce que** ladite patte (9) est elle-même montée mobile en translation horizontale sur ledit chariot (11), par rapport au cadre (50) du rack d'alimentation (5), entre une position inactive et une position active correspondant respectivement à une position dans laquelle, lorsque le chariot (11) est placé au-dessus du rack d'alimentation (5), la branche horizontale (90) de la patte (9) est centrée sur l'axe de ladite fente (39) d'un contenant (3) placé sur la pile (30) et une position dans laquelle sa branche horizontale (90) est décalée par rapport à l'axe de cette même fente (39).

5. Installation (1) selon la revendication 4, **caractérisée en ce que** la patte (9) est montée mobile en translation sur ledit chariot (11) le long d'un axe perpendiculaire à l'axe X ou le long d'un axe parallèle à l'axe X.

6. Installation (1, 1A) selon l'une quelconque des revendications précédentes, **caractérisée en ce que** la zone de dépôt (71) est définie par la face supérieure d'un plateau (101) monté pivotant sur ledit bâti (10), autour d'un axe A perpendiculaire à l'axe X, en aval du rack d'alimentation (5), entre une position de réception des contenants (3, 3A) déployés et une position d'évacuation des contenants remplis (3, 3A).

7. Installation (1, 1A) selon la revendication 6, **caractérisée** en en ce que le plateau (101) est conçu apte à pivoter d'un angle de 90°, dans un sens horaire ou antihoraire, pour passer d'une de ses positions à l'autre.

8. Installation (1A) selon l'une quelconque des revendications 6 ou 7, **caractérisée en ce que** le plateau (101) comporte au moins un taquet (72) s'étendant sur sa face supérieure (73) de manière à se situer perpendiculairement à l'axe X, dans l'axe médian du plan de convoyage (7A) lorsque le plateau (101) est placé dans sa position de réception des contenants (3A) déployés.

9. Installation (1, 1A) selon l'une quelconque des revendications précédentes, **caractérisée en ce que** le module de remplissage (6, 6A) comporte des premiers moyens de transfert d'un récipient (2) depuis le tapis de convoyage (13) vers la surface de réception (64) du socle (60), des moyens de basculement du module (6, 6A) entre une position dans laquelle la surface de réception (64) du socle (60) s'étend dans un plan perpendiculaire au tapis de convoyage (13) et au plan de convoyage (7, 7A) et une position dans laquelle la surface de réception (64) du socle (60) s'étend dans le plan du tapis de convoyage (13) et du plan de convoyage (7, 7A), ainsi que des seconds moyens de transfert du récipient (2) depuis la surface de réception (64) du socle (60) vers un contenant (3, 3A) déployé disposé sur la zone de dépôt (71) du plan de convoyage (7, 7A).

10. Installation (1, 1A) selon la revendication 9, **caractérisée en ce que** les premiers moyens de transfert comportent au moins un bras (63) monté en rotation sur ledit module (6) le long du socle (60) entre une position inactive dans laquelle il s'étend dans un plan d'allure perpendiculaire à la surface de réception (64) et une position active dans laquelle il s'étend dans un plan d'allure parallèle à la surface de réception (64) vis-à-vis de cette dernière, ledit bras (63) étant conformé pour pouvoir épouser une portion d'un récipient (2) lorsqu'il est placé dans sa position active.

11. Installation (1, 1A) selon la revendication 9, **caractérisée en ce que** les premiers moyens de transfert comportent un bras (63A) en « L » présentant une branche (85) s'étendant parallèlement au tapis de convoyage (13) et monté en translation horizontale par rapport au socle (60) le long d'un axe perpendiculaire au tapis de convoyage (13) entre une position inactive dans laquelle la branche (85) est située le long d'un bord externe (86) du tapis de convoyage (13) et une position active dans laquelle la branche (85) est située le long d'un bord interne (87) du tapis de convoyage (13), à proximité du socle (60).

12. Installation (1, 1A) selon la revendication 11, **caractérisée en ce que** le socle (60) présente plusieurs surfaces de réception (64) délimitées par des cales (88).

13. Installation (1, 1 A) selon l'une quelconque des revendications 9 à 12, **caractérisée en ce que** les seconds moyens de transfert sont définis par deux tores (61) s'étendant dans des plans parallèles, tendus chacun sur deux poulies (62) montées en rotation sur le module de remplissage (6, 6A), lesdits tores (61) formant la surface de réception (64) du socle (60).

14. Installation (1, 1A) selon l'une quelconque des revendications 9 à 13, **caractérisée en ce que** le module de remplissage (6, 6A) comporte des moyens conçus aptes à maintenir ouvert un contenant (3, 3A) déployé, disposé sur le tapis de convoyage (7, 7A).

15. Installation (1, 1A) selon la revendication 14, **caractérisée en ce que** les moyens conçus aptes à maintenir ouvert un contenant (3, 3A) déployé sont définis par une tige (14) d'axe parallèle à la surface de réception (64) du socle (60), s'étendant dans le prolongement d'une face (65) du socle (60) destiné à être orientée en direction du plan de convoyage (7, 7A) des contenants (3, 3A) lorsque la surface de réception (64) s'étend dans le plan du tapis de convoyage (13) et du plan de convoyage (7, 7A).

16. Installation (1, 1A) selon l'une quelconque des revendications 9 à 15, **caractérisée en ce que** le module de remplissage (6, 6A) comporte des moyens (68) conçus aptes à parachever l'insertion du récipient (2) dans un contenant (3, 3A).

17. Installation selon l'une quelconque des revendications précédentes, **caractérisée en ce qu'**elle comporte un module de fermeture des contenants (3, 3A), abrité par ledit bâti (10), et comportant des moyens de fermeture automatique des contenants (3, 3A), solidaires du plan de convoyage (7, 7A).

18. Installation selon la revendication 17, **caractérisée en ce que** les moyens de fermeture automatique comportent des moyens pour amener automatiquement des rabats que comportent les contenants (3, 3A) vers une position fermée desdits contenants (3, 3A) et des moyens pour appliquer automatiquement sur lesdits contenants (3, 3A) des moyens de maintien des rabats (3, 3A) dans la position fermée des contenants (3, 3A).

19. Contenant (3) destiné à être mis en œuvre pour conditionner au moins un récipient (2) au moyen de l'installation (1) selon l'une quelconque des revendications 1 à 18, comportant deux parois opposées latérales (31) reliées chacune par une ligne de pliure (32) à une paroi supérieure (33) et à une paroi inférieure (34), des rabats supérieur (35), inférieur (36), latéraux (37), respectivement reliés par des lignes de pliure (38) aux extrémités avant et arrière des parois latérales (31), supérieure (33) et inférieure (34), **caractérisé en ce qu'**il comporte des moyens permettant sa saisie par les moyens de préhension du dispositif de déploiement (4) de l'installation (1).

20. Contenant (3) selon la revendication 19, **caractérisé en ce qu'**il comporte au moins une fente (39) conçue apte à permettre l'insertion de la patte (9) en « L » du moyen de préhension du dispositif de déploiement (4) de l'installation (1).

21. Contenant (3) selon la revendication 20, **caractérisé en ce que** la fente (39) est formée sur un rabat supérieur (35) à proximité d'une des lignes de pliure (38) reliant la paroi supérieure (33) au rabat supérieur (35).

22. Contenant (3) selon l'une quelconque des revendications 19 à 21, **caractérisé en ce qu'**il comporte des moyens de calage d'au moins un récipient (2), obtenus à partir d'un flan de matière (8) présentant des moyens permettant sa saisie par les moyens de préhension du dispositif de déploiement (4) de l'installation (1) et comportant des découpes (80) et des lignes de pliure (81) délimitant des portions (82) conçues aptes à se placer les unes par rapport aux autres sous l'effet de leur gravité.

23. Contenant (2) selon la revendication 22, **caractérisé en ce qu'**une première portion (82A) du flan de matière (8) est reliée à la face interne de la paroi supérieure (33) du contenant (3) et/ou qu'une seconde portion (82B) du flan de matière (8) est reliée à la face interne de la paroi inférieure (34) du contenant (3).
